# EUROPÄISCHE PATENTSCHRIFT

(11) **EP 0 354 999 B1**
(45) Veröffentlichungstag und Bekanntmachung des Hinweises auf die Patenterteilung: **03.06.1992**
(21) Anmeldenummer: 89113913.1
(22) Anmeldetag: 28.07.1989
(51) Int. Cl.: F01L 9/04, H01F 7/16, H01F 3/10

(54) **Stelleinrichtung für ein Gaswechselventil**
Positioning device for a gas exchange valve
Dispositif de positionnement pour une soupape d'échange gazeux

(30) Priorität: 09.08.1988 DE 3826975
(43) Veröffentlichungstag der Anmeldung: 21.02.1990
(73) Patentinhaber: AUDI AG, 85045 Ingolstadt (DE)
(72) Erfinder:
(74) Vertreter: Le Vrang, Klaus

(56) Entgegenhaltungen:
- EP-A- 24 995
- DE-A- 3 024 109
- DE-A- 3 513 103
- DE-A- 3 513 105
- GB-A- 568 216

## Beschreibung

Die Erfindung bezieht sich auf eine Stelleinrichtung für ein Gaswechselventil gemäß dem Oberbegriff des Anspruchs 1.

Eine derartige Stelleinrichtung ist prinzipiell aus der DE-OS 30 24 109 bekannt.

Das Gaswechselventil einer Brennkraftmaschine wird durch eine elektromagnetische Stellung in die Offen- bzw. Schließstellung gebracht. Eine Ankerplatte bewegt sich zwischen zwei Magneten hin und her, wobei die Ankerplatte in der Offenstellung von einem Magneten und in der Schließstellung von einem anderen Magneten festgehalten wird, um so das Gaswechselventil in dieser Stellung zu halten.

Der Raum, in dem sich die Ankerplatte hin- und herbewegt, wird von außen mit einer Hülse umgeben.

Für die Bewegung der Ankerplatte sind hohe Geschwindigkeiten, also schnelle Zeitschaltungen notwendig. Hierzu ist eine hohe Magnetkraft wünschenswert. Gleichzeitig ist eine sichere Führung der Ankerplatte zu garantieren.

Aufgabe der Erfindung ist es, das Schaltverhalten zu verbessern.

Die Aufgabe wird gelöst durch den unabhängigen Anspruch 1.

Erfindungsgemäß ist herausgefunden worden, daß definierte ferromagnetische Eigenschaften der Hülse zu einem verbesserten Schaltverhalten führen. Wenn der ferromagnetische Anteil der Hülsenwand im Bereich der Polflächen höher ist als in dem dazwischenliegenden Bereich, wird die Schaltgeschwindigkeit und das Schaltverhalten verbessert.

Die Unteransprüche beschreiben bevorzugte Ausführungen der Erfindung, wobei die unterschiedliche ferromagnetische Dotierung der Hülse auf verschiedene Weisen zu erreichen ist.

Der gewünschte Effekt läßt sich auch durch die Kombination mehrerer in den Unteransprüchen beschriebener Maßnahmen erreichen.

Im folgenden wird die Erfindung anhand der Zeichnung erläutert. Es zeigen:
Fig. 1 eine Schnittansicht der erfindungsgemäßen Stelleinrichtung;
Fig. 2 eine Teilansicht nach Fig. 1 in weiterer Ausgestaltung der Erfindung; und
Fig. 3 eine Teilansicht nach Fig. 1 in einer weiteren Ausführungsform der Erfindung.

Fig. 1 beschreibt eine Stelleinrichtung für Gaswechselventile. Es sind gegenüberliegende Topfmagnete 10 und 14 mit jeweils eingesetzten Spulen 12 und 16 vorgesehen, dem Eisenkern 10 mit der eingelegten Spule 12 ist eine Polfläche 36, dem Eisenkern 14 mit der eingelegten Spule 16 ist eine Polfläche 38 zugeordnet. Die Polflächen 36 und 38 liegen einander gegenüber, und zwischen ihnen hin- und herbewegbar ist eine Ankerplatte 18 vorgesehen, die mit einem Fortsatz 30 auf den Stempel 24 eines mit dem Gaswechselventil verbundenen Schaftes drückt. Wird in der dargestellten Anordnung die Ankerplatte 18 von der Polfläche 38 angezogen, wird der Stempel 24 nach unten gedrückt und das Gaswechselventil geöffnet, ist die Ankerplatte 18 von der Polfläche 38 angezogen, ist das Gaswechselventil geschlossen.

Den beiden Stellungen sind Schraubenfedern 20 bzw. 28 zugeordnet, die sich auf Widerlagern 22 bzw. 26 abstützen. Bei nicht erregten Magneten ist der Totpunkt etwa in der Mitte zwischen den beiden Polflächen, ist jedoch die Ankerplatte 18 in Anlage an einer der Polflächen, ist die zugehörige Schraubenfeder zusammengedrückt und sorgt bei Abschalten des Stromdurchflusses durch den Elektromagneten dafür, daß die Ankerplatte 18 in die Nähe des gegenüberliegenden Magneten gedrückt wird. Dort kann sie durch einen Fangstrom eingefangen werden.

Der zwischen den gegenüberliegenden Polflächen 36 und 38 gebildete Raum wird außen durch eine Hülse 32, die in Art eines Zylindermantels ausgebildet ist, abgeschlossen.

Erfindungsgemäß ist herausgefunden worden, daß das Schaltverhalten verbessert wird, wenn diese Hülse in ihren mittleren Bereichen nur geringe ferromagnetische Eigenschaften und in ihren Randbereichen, also in dem Bereich, der den Polflächen 36 und 38 benachbart ist, stärkere ferromagnetische Eigenschaften besitzt.

Dies kann beispielsweise dadurch erreicht werden, daß gemäß Fig. 1 Löcher 34 in der Hülse vorgesehen sind, so daß im Mittelbereich weniger ferromagnetisches Material als in den Randbereichen, die benachbart den Polflächen 36 und 38 sind, vorliegt. Diese Löcher 34 können durchgehend sein, sie können auch nur Ausnehmungen bilden, die die Wandstärke in diesem Bereich herabsetzen, jedoch keine Durchbrüche bilden.

Eine Alternative ist in Fig. 2 aufgezeigt. Dort ist die Hülse 32 nicht durchgehend gleich stark, sondern in ihrem Mittelbereich von geringerer Wandstärke als in den den Polflächen 36 und 38 benachbarten Außenbereichen. Wie in Fig. 2 dargestellt, können die Veränderungen der Wandstärke kontinuierlich sein, natürlich ist auch eine stufenförmige Abnahme zum Mittelbereich hin denkbar.

Eine dritte Möglichkeit ist in Fig. 3 dargestellt, dort sind weder Ausnehmungen noch Veränderungen in der Wandstärke der Hülse 32 vorgesehen. Dafür ist die Materialzusammensetzung im Außenbereich anders als im Mittelbereich, so daß im Außenbereich in der Nähe der Polflächen 36 und 38 eine höhere Dotierung mit ferromagnetischem Material vorgesehen ist als im Mittelbereich.

Selbstverständlich ist es auch möglich, sämtliche Effekte miteinander zu kombinieren, so kann z. B. eine unterschiedlich dotierte Hülse 32 nach Fig. 3 zusätzlich mit Löchern 34 nach Fig. 1 versehen werden, und auch die Maßnahmen nach Fig. 2, nämlich die Wandstärke zu variieren, ist gleichzeitig einsetzbar.

## Patentansprüche

1. Stelleinrichtung für ein Gaswechselventil einer Brennkraftmaschine mit
a) einer hin- und herbewegbaren Ankerplatte (18), de ren eine Stellung der Offenstellung des Gaswech selventils und deren andere Stellung der Schließ stellung des Gaswechselventils zugeordnet ist,
b) einer ersten Magnetspule (10, 12), an deren Pol flächen (36) die Ankerplatte (18) in der einen Stellung angenähert ist,
c) einer zweiten Magnetspule (14, 16), an deren Pol flächen (38) die Ankerplatte (18) in der anderen Stellung angenähert ist,
d) wobei die Ankerplatte (18) in ihrer Bewegung in einer Hülse (32) geführt ist,
dadurch gekennzeichnet, daß der ferromagnetische Anteil der Hülsenwand (32) im Bereich der Polflächen (36, 38) höher ist als in dem dazwischenliegenden Bereich, womit die Hülse (32) stärkere ferromagnetische Eigenschaften in ihren Randbereichen als in ihrem mittleren Bereich aufweist.

2. Stelleinrichtung nach Anspruch 1, dadurch gekennzeichnet, daß die Hülse (32) in ihrer Materialzusammensetzung im oberen und unteren Bereich einen größeren Anteil an ferromagnetischem Material aufweist.

3. Stelleinrichtung nach Anspruch 1 oder 2, dadurch gekennzeichnet, daß die Hülse (32) im oberen und unteren Bereich eine höhere Wandstärke gegenüber dem mittleren Bereich aufweist.

4. Stelleinrichtung nach einem der Ansprüche 1 bis 3, dadurch geekennzeichnet, daß in dem Zylindermantel in der Mitte der Hülse (32) Materialabtragungen vorgesehen sind.

5. Stelleinrichtung nach Anspruch 4, dadurch gekennzeichnet, daß in dem Zylindermantel in der Mitte der Hülse (32) Löcher vorgesehen sind.

## Claims

1. Control device for a charge cycle valve of an internal combustion engine having
a) an armature plate (18) which can be moved backwards and forwards and whose one position is assigned to the open position of the charge cycle valve and whose other position is assigned to the closed position of the charge cycle valve,
b) a first magnetic coil (10, 12) whose pole faces (36) are approached by the armature plate (18) in the one position,
c) a second magnetic coil (14, 16) whose pole faces (38) are approached by the armature plate (18) in the other position,
d) the armature plate (18) being guided in its movement in a sheath (32),
characterised in that the ferromagnetic portion of the sheath wall (32) in the region of the pole faces (36, 38) is higher than in the intermediate region, as a result of which the sheath (32) has stronger ferromagnetic properties in its edge regions than in its central region.

2. Control device according to Claim 1, characterised in that the sheath (32) has in its material composition a larger portion of ferromagnetic material in the upper region and lower region.

3. Control device according to Claim 1 or 2, characterised in that the sheath (32) has a greater wall thickness in the upper region and lower region in comparison with the central region.

4. Control device according to one of Claims 1 to 3, characterised in that erosions of material are provided in the cylinder jacket in the centre of the sheath (32).

5. Control device according to Claim 4, characterised in that holes are provided in the cylinder jacket in the centre of the sheath (32).

## Revendications

1. Dispositif de commande pour une soupape de gaz à changement de charge d'un moteur à combustion interne, comprenant
a) une plaque d'armature (18) mobile en va-et-vient, dont une position correspond à la position d'ouverture et l'autre position à la position de fermeture de la soupape de gaz,
b) une première bobine magnétique (10, 12), des faces polaires (36) de laquelle est approchée la plaque d'armature (18) dans l'une de ses positions,
c) une seconde bobine magnétique (14, 16), des faces polaires (38) de laquelle est approchée la plaque d'armature (18) dans son autre position,
d) la plaque d'armature (18) étant guidée dans son déplacement dans un manchon (32),
**caractérisé** en ce que la part ferromagnétique de la paroi du manchon (32) est plus élevée dans la région des faces polaires (36, 38) que dans la région intermédiaire, de sorte que le manchon (32) présente des propriétés ferromagnétiques plus puissantes dans ses régions de bords que dans sa région centrale.

2. Dispositif de commande selon la revendication 1, caractérisé en ce que la composition du manchon (32) présente une plus grande proportion de matériau ferromagnétique dans la région supérieure et dans la région inférieure.

3. Dispositif de commande selon la revendication 1 ou 2, caractérisé en ce que le manchon (32) présente une plus grande épaisseur de paroi dans la région supérieure et dans la région inférieure que dans la région médiane.

4. Dispositif de commande selon l'une des revendications 1 à 3, caractérisé en ce des enlèvements de matière sont prévus dans l'enveloppe cylindrique au milieu du manchon (32).

5. Dispositif de commande selon la revendication 4, caractérisé en ce que des trous sont prévus dans l'enveloppe cylindrique au milieu du manchon (32).
